# EUROPÄISCHE PATENTSCHRIFT

(11) **EP 1 227 210 B1**
(45) Veröffentlichungstag und Bekanntmachung des Hinweises auf die Patenterteilung: **24.05.2006**
(21) Anmeldenummer: 01127873.6
(22) Anmeldetag: 22.11.2001
(51) Int. Cl.: E06B 3/667

(54) **Steckverbinder aus Kunststoff zur Verbindung von hohlen Abstandsprofilen und hohlen Sprossenprofilen eines Mehrscheibenisolierglases**
Plastic plug connector for hollow spacers and transom profiles in multiple insulating glazing
Raccord enfichable en matière plastique pour profilés intercalaires creux et pour profilés creux de croisillon d'un vitrage multiple isolant

(30) Priorität: 29.01.2001 DE 20101486 U
(43) Veröffentlichungstag der Anmeldung: 31.07.2002
(73) Patentinhaber: CERA Handelsgesellschaft mbH, 87674 Ruderatshofen-Immenhofen (DE)
(72) Erfinder: Loh Walter, 87600 Kaufbeuren-Neugablonz (DE)
(74) Vertreter: Hutzelmann, Gerhard

(56) Entgegenhaltungen:
- EP-A- 0 330 906
- EP-A- 0 681 083
- FR-A- 2 253 936

## Beschreibung

Die Erfindung betrifft einen Steckverbinder aus Kunststoff zur Verbindung von hohlen Abstandsprofilen A, B und hohlen Sprossenprofilen eines Mehrscheibenisolierglases, mit einem flachen, länglichen Körper, von dem das eine Ende in das eine Abstandsprofil A und das andere Ende in das andere Abstandsprofil B einsteckbar sind und dessen Oberfläche mit wenigstens einem in etwa in der Mitte des Steckverbinders angeordneten Anschlagelement versehen ist, welches beim Einschieben des Steckverbinders in die miteinander zu verbindenden Abstandsprofile an den Profilstirnseiten C bzw. D anstößt, wobei der längliche Körper einen Doppel-T-Querschnitt hat, dessen mit Abstand parallele, waagrechte Querstege durch wenigstens einen senkrechten Mittelsteg miteinander verbunden sind und im eingebauten Zustand des Steckverbinders die ihnen gegenüberliegenden Profilinnenwandoberflächen zumindest teilweise berühren.

Steckverbinder dieser Art, die beispielsweise aus der EP 0 681 083 bekannt sind, und deren Querschnittsform dem Querschnitt der miteinander zu verbindenden hohlen Abstandsprofile angepaßt ist, sind in der Regel so gestaltet, daß sie im Zusammenbauzustand mit den Hohlprofilen diese auch im Stoßbereich zusammenhalten. In Einzelfällen werden jedoch an den Zusammenhalt der Hohlprofile Anforderungen gestellt, die möglicherweise von den bekannten Steckverbindern nicht erfüllt werden können, da letztere den Zusammenhalt nur durch die zwischen den Oberflächen der Steckverbinder und den Profilinnenwandoberflächen bestehenden Reibungskräfte erreichen.

Daher besteht das Bestreben, für den sicheren und dauerhaften Zusammenhalt der Hohlprofile nach dem erfolgten Zusammenbau mit Hilfe von Steckverbindern noch weitere Vorkehrungen zu treffen, und zwar insbesondere dann, wenn die Hohlprofile wie üblich aus Metall bestehen.

Es ist daher vorgeschlagen worden, derartige Hohlprofile mit ihren stirnseitigen Stoßflächen im Verbindungsbereich zu verschweißen. In diesen Fällen soll aber der Kunststoffsteckverbinder durch die Wärmeeinwirkung nicht beschädigt werden, woraus sich die Erfindungsaufgabe ergibt, den Steckverbinder so auszubilden, daß eine derartige Beschädigung vermieden wird, gleichzeitig jedoch weder der Schweißvorgang behindert noch die Ausbildung der gewünschten Schweißnaht oder allgemein der gewünschten Schweißverbindung nachteilig beeinflußt werden.

Zu diesem Zweck wird erfindungsgemäß vorgeschlagen, daß wenigstens einer der beiden Querstege in der Mitte seiner Länge eine Aussparung hat, die die Oberfläche der Abstandsprofile im Verbindungszustand im Bereich ihrer die Profilstirnseiten aufweisenden Enden sichtbar macht und das thermische Verschweißen dieser Enden ohne Aufschmelzung des Kunststoffs des Steckverbinders ermöglicht.

Die vorgesehene Aussparung wird in jedem Fall so ausgelegt, daß die Festigkeit des Steckverbinders, die ja von seiner Querschnittsform direkt abhängig ist, nicht so beeinträchtigt wird, daß er seine Verbindungsaufgabe nicht mehr erfüllen kann. In aller Regel wird daher nur der eine Quersteg im Verbindungsbereich geöffnet, so daß die darunterliegenden metallenen Materialoberflächen - in der Regel bestehen die Abstandsprofile aus Aluminium - der aufeinanderstoßenden Hohlprofile sichtbar werden und somit in diesem Bereich eine Schweißnaht oder ein Schweißpunkt gesetzt werden kann, der auch die Stoßfuge der Profilstirnseiten schließt, wo daß Trocknungsmittel nicht herausfallen kann.

Weitere vorteilhafte Ausgestaltungen sind in den Unteransprüchen gekennzeichnet.

Die Erfindung wird nachfolgend anhand der folgenden Zeichnung, die beispielshalber einen Steckverbinder darstellt, näher erläutert. In der Zeichnung zeigen:
- Fig. 1: eine Draufsicht des Steckverbinders,
- Fig. 2: eine Seitenansicht des Steckverbinders von Fig. 1,
- Fig. 3: eine Stirnansicht des Steckverbinders von Fig. 1 und
- Fig. 4: eine Längsschnittansicht des mit den Hohlprofilen zusammengebauten Steckverbinders.

Der in den Figuren 1 - 4 beispielshalber dargestellte Steckverbinder 1 weist einen flachen, länglichen Körper auf, von dem das eine Ende 11 in das schematisch angedeutete eine Abstandsprofil A und das andere Ende 12 in das ebenfalls schematisch dargestellte andere Abstandsprofil B eingesteckt werden, um diese beiden Abstandsprofile, auch Hohlprofile genannt, miteinander zu verbinden, bevor seitlich auf die Abstandsprofile, wie üblich, die Glasscheiben eines Mehrscheibenisolierglases aufgelegt werden.

Der Steckverbinder weist den an sich bekannten Doppel-T-Querschnitt auf, der mit einem oberen waagrechten Quersteg 2 und einem unteren waagrechten Quersteg 3 versehen ist, die sich bei diesem Ausführungsbeispiel in Anpassung an den Querschnitt der Abstandsprofile hinsichtlich ihrer Breite unterscheiden und durch einen senkrechten oder nahezu senkrechten Mittelsteg 5 miteinander verbunden sind, der aus Materialersparnisgründen, aber auch aus Gründen des besseren Trockenmitteldurchlaufes in an sich bekannter Weise mit Öffnungen 13 und 14 versehen ist.

Auf der Oberfläche 17 des unteren Querstegs 3 befindet sich etwa in der Mitte der Länge des Steckverbinders ein mittiges Anschlagelement 8 in Form zweier seitlich ausgelenkter Anschlagzungen 6, 7, von denen die eine Anschlagzunge 6 mit ihrer Stirn- oder Anschlagfläche 9 zum einen Ende 11 des Steckverbinders und die andere Anschlagzunge 7 mit ihrer Stirnseite 10 zum anderen Ende 12 des Steckverbinders gerichtet sind, so daß beim Aufschieben der Abstandsprofile A und B deren Stirnseiten C bzw. D an die Stirnflächen 9 bzw. 10 anstoßen und dadurch verhindern, daß der Steckverbinder zu weit in das eine Abstandsprofil hineingesteckt wird. Anders geformte bzw. angeordnete Anschlagelemente sind hier ebenfalls benutzbar. Sobald diese Steckverbindung hergestellt ist, berühren sich auf diese Weise auch die Profilstirnseiten C und D wenigstens teilweise.

Damit der Steckverbinder in den Hohlräumen der Abstandsprofile A und B festsitzt, ist er in an sich bekannter Weise auf seinen Oberflächen mit Querrippen 15 und 16 ausgestattet, die sich, wie aus den Figuren 1 und 2 ersichtlich, quer zur Einsteckrichtung und damit über die Breite des Steckverbinders erstrecken, und zwar was die Querrippen 15 auf der waagrechten Oberfläche des Steckverbinders anbelangt als auch die sehr viel kürzeren Rippen 16 auf den beiden schmaleren Seitenflächen des unteren Querstegs 3. Die von diesen Rippen zussammen mit den sie berührenden Oberflächen der Hohlprofilräume entwickelten Reibungskräfte halten den Steckverbinder üblicherweise in den besagten Hohlräumen fest und damit die Hohlprofile nach dem Zusammenbau in der Zusammenbaulage, ohne daß sich zwischen deren Stirnflächen C und D ein Spalt öffnet.

Um jedoch diesen Zusammenhalt weiter zu verbessern und auch unter extremen Bedingungen sicherzustellen, können die metallenen Hohlprofile A und B im Verbindungsbereich miteinander verschweißt werden, ohne daß der eingebaute Steckverbinder, der aus Kunststoff besteht, aufschmilzt. Zu diesem Zweck weist der obere Quersteg 2 etwa in der Mitte der Länge des Steckverbinders in seiner Oberfläche 18 eine Aussparung 4 auf, die sich bis in den senkrechten Mittelsteg 5 hineinerstreckt, allerdings so geartet ist, daß sie den Querschnitt des Steckverbinders in diesem Bereich nicht so schwächt, daß seine Festigkeit zu stark beeinträchtigt wird. Diese Aussparung 4 läßt im Einbauzustand des Steckverbinders die mit ihren Profilstirnseiten C und D aufeinanderstoßenden Abstandsprofile A und B sichtbar werden, so daß ein Verschweißen dieser Profile im Stoßbereich erfolgen kann, d.h. also auf einer ihrer vier Oberflächen ihres Rechteckprofils. Somit verhindert die Aussparung 4 auf Grund ihrer Größe und Gestalt, daß das Kunststoffmaterial des Steckverbinders beim Schweißen an- oder aufgeschmolzen wird.

Anstelle einer einzigen Aussparung 4 lassen sich auch mehrere gleiche oder verschiedenartige Aussparungen verwenden, falls erforderlich, wobei grundsätzlich auch die Möglichkeit besteht, die Aussparung oder Aussparungen nicht auf eine Oberfläche der zu verbindenden Abstandsprofile zu beschränken, sondern auch auf weiteren Oberflächen anzuordnen bzw. auf diese auszudehnen.

## Patentansprüche

1. Steckverbinder aus Kunststoff zur Verbindung von hohlen Abstandsprofilen (A, B) und hohlen Sprossenprofilen eines Mehrscheibenisolierglases, mit einem flachen, länglichen Körper, von dem das eine Ende in das eine Abstandsprofil (A) und das andere Ende in das andere Abstandsprofil (B) einsteckbar sind und dessen Oberfläche mit wenigstens einem in etwa in der Mitte des Steckverbinders angeordneten Anschlagelement versehen ist, welches beim Einschieben des Steckverbinders in die miteinander zu verbindenden Abstandsprofile an den Profilstirnseiten (C bzw. D) anstößt, wobei der längliche Körper einen Doppel-T-Querschnitt hat, dessen mit Abstand parallele, waagrechte Querstege (2, 3) durch wenigstens einen senkrechten Mittelsteg (5) miteinander verbunden sind und im eingebauten Zustand des Steckverbinders die ihnen gegenüberliegenden Profilinnenwandoberflächen zumindest teilweise berühren, **dadurch gekennzeichnet, daß** wenigstens einer der beiden Querstege (2, 3) in der Mitte seiner Länge eine Aussparung (4) hat, die die Oberfläche der Abstandsprofile (A, B) im Verbindungszustand im Bereich ihrer die Profilstimseiten (C und D) aufweisenden Enden sichtbar macht und das thermische Verschweißen dieser Enden ohne Aufschmelzung des Kunststoffs des Steckverbinders (1) ermöglicht.

2. Steckverbinder nach Anspruch 1, **dadurch gekennzeichnet, daß** die Aussparung (4) sich bis in den senkrechten Mittelsteg (5) hineinerstreckt.

3. Steckverbinder nach Anspruch 1 oder 2, **dadurch gekennzeichnet, daß** sich die Aussparung (4) über die ganze Breite des einen Quersteges (2, 3) erstreckt.

4. Steckverbinder nach einem der Ansprüche 1 - 3, **dadurch gekennzeichnet, daß** die Aussparung (4) rechteckformig gestaltet ist.

5. Steckverbinder nach einem der Ansprüche 1 - 4, **dadurch gekennzeichnet, daß** die in der Stegbreite gemessene Breite der Aussparung (4) kleiner ist als ihre Länge, gemessen zwischen den Steckverbinderenden.

6. Steckverbinder nach einem der Ansprüche 1 - 5, **dadurch gekennzeichnet, daß** sich die Aussparung (4) in dem einen Quersteg (2) und das mittige Anschlagelement (8) in dem anderen Quersteg (3) befinden.

7. Steckverbinder nach Anspruch 6, **dadurch gekennzeichnet, daß** das mittige Anschlagelement (8) aus zwei Anschlagzungen (6, 7) besteht, die aus dem Quersteg (3) ausgelenkt sind und von denen die eine Zunge (6) mit ihrer stirnseitigen Anschlagfläche (9) zu dem einen Ende (11) des Steckverbinders (1) gerichtet ist und die andere Zunge (7) mit ihrer stirnseitigen Anschlagfläche (10) zu dem anderen Ende (12) des Steckverbinders.

## Claims

1. Connector made of plastic for connecting hollow spacing profiles (A, B) and hollow bar profiles of multiple-pane insulating glass, with a flat, oblong body, one end of which can be inserted in one spacing profile (A) and the other end of which can be inserted in the other spacing profile (B) and the surface of which is provided with at least one stop element located roughly in the middle of the connector that engages the ends (C, D) of the spacing profiles that are to be connected with each other when the connector is inserted into them, where the oblong body has a double-T cross section, the horizontal elements (2, 3) of which are spaced parallel to each other, are connected by at least one vertical central element (5) and are in contact with the surfaces of the inside walls of the profiles facing them to at least some extent when the connector has been fitted, **wherein** at least one of the two elements (2, 3) has a recess (4) in the middle of its length that makes the surface of the spacing profiles (A, B) visible in the area of the ends of the profiles (C and D) in their connected state and permits the thermal bonding of these ends without melting the plastic of the connector (1).

2. Connector according to claim 1, **wherein** the recess (4) extends into the vertical central element (5).

3. Connector according to claim 1 or 2, **wherein** the recess (4) extends across the entire width of one element (2, 3).

4. Connector according to one of claims 1 - 3, **wherein** the recess (4) is rectangular in shape.

5. Connector according to one of claims 1 - 4, **wherein** the width of the recess (4) measured in the element width is smaller than its length measured between the ends of the connector.

6. Connector according to one of claims 1 - 5, **wherein** the recess (4) is located in one element (2) and the central stop element (8) is located in the other element (3).

7. Connector according to claim 6, **wherein** the central stop element (8) consists of two stop tongues (6, 7) which are formed from the element (3), the end of the stop surface (9) of one of the tongues (6) pointing towards one end (11) of the connector (1) and the end of the stop surface (10) of the other tongue (7) pointing towards the other end (12) of the connector.

## Revendications

1. Raccord enfichable en matière plastique pour relier des profilés creux d'espacement (A, B) et des profilés creux de croisillon d'un vitrage multiple isolant, comportant un corps plat allongé dont l'une des extrémités peut être emboîtée dans l'un (A) des profilés d'espacement et dont l'autre extrémité peut être emboîtée dans l'autre profilé d'espacement (B), et dont la surface est munie d'au moins un élément de butée sensiblement disposé au centre du raccord enfichable, et venant se plaquer contre les côtés frontaux (C, respectivement D) des profilés lors de l'insertion du raccord enfichable dans les profilés d'espacement devant être solidarisés, sachant que le corps allongé possède une section transversale configurée en double T dont les membrures transversales horizontales (2, 3), parallèles à distance, sont reliées l'une à l'autre par l'intermédiaire d'au moins une membrure centrale verticale (5) et sont au moins partiellement en contact, à l'état intégré du raccord enfichable, avec les surfaces des parois intérieures des profilés, en vis-à-vis desquelles elles se trouvent, **caractérisé par le fait qu'**au moins l'une des deux membrures transversales (2, 3) présente, au centre de sa longueur, une dépouille (4) qui rend visible la surface des profilés d'espacement (A, B) à l'état solidarisé, dans la région de leurs extrémités comportant les côtés frontaux (C et D), et qui autorise le soudage thermique de ces extrémités, sans entrée en fusion de la matière plastique du raccord enfichable (1).

2. Raccord enfichable selon la revendication 1, **caractérisé par le fait que** la dépouille (4) s'étend jusque dans la membrure centrale verticale (5).

3. Raccord enfichable selon la revendication 1 ou 2, **caractérisé par le fait que** la dépouille (4) s'étend sur toute la largeur de l'une des membrures transversales (2, 3).

4. Raccord enfichable selon l'une des revendications 1-3, **caractérisé par le fait que** la dépouille (4) est de configuration rectangulaire.

5. Raccord enfichable selon l'une des revendications 1-4, **caractérisé par le fait que** la largeur de la dépouille (4), mesurée suivant la largeur des membrures, est plus petite que sa longueur mesurée entre les extrémités dudit raccord enfichable.

6. Raccord enfichable selon l'une des revendications 1-5, **caractérisé par le fait que** la dépouille (4) se trouve dans l'une (2) des membrures transversales, et l'élément central de butée (8) se trouve dans l'autre membrure transversale (3).

7. Raccord enfichable selon la revendication 6, **caractérisé par le fait que** l'élément central de butée (8) se compose de deux languettes de butée (6, 7) qui sont déviées hors de la membrure transversale (3), parmi lesquelles l'une (6) desdites languettes est dirigée vers l'une (11) des extrémités du raccord enfichable (1) par sa surface frontale de butée (9), et l'autre languette (7) est dirigée vers l'autre extrémité (12) dudit raccord enfichable par sa surface frontale de butée (10).
